# FASCICULE DE BREVET EUROPEEN

(11) **EP 1 776 890 B1**
(45) Date de publication et mention de la délivrance du brevet: **14.01.2009**
(21) Numéro de dépôt: 06122646.0
(22) Date de dépôt: 20.10.2006
(51) Int. Cl.: A44B 19/42

(54) **Procédé de raccordement de profilés de fermeture ou d'accrochage et guide à cet effet**
Verfahren zum Verbinden von Profilverschlüssen oder Profilhalterungen und Führung für diesen Zweck
Connection method for closure or hooking profiles and guide used therefor

(30) Priorité: 21.10.2005 FR 0510750
(43) Date de publication de la demande: 25.04.2007
(73) Titulaire: S2F FLEXICO, 60119 Henonville (FR)
(72) Inventeur: De Lasalle, William, 60119 Cresnes (FR); Buygnet, Stephen, 80700 Bus la Mesiere (FR); Barreaux, Michel, 60119 Henonville (FR)
(74) Mandataire: Texier, Christian

(56) Documents cités:
- DE-A1- 2 734 345
- FR-A- 1 297 592
- FR-A- 2 036 112
- FR-A- 2 399 815
- GB-A- 2 282 849
- US-A- 4 715 926

## Description

La présente invention concerne le domaine des profilés d'accrochage ou de fermeture.

On utilise de tels profilés d'accrochage ou de fermeture dans différents domaines et notamment dans le domaine de l'affichage ou de la fabrication de housses pour la protection d'objets, ou encore d'une manière plus générale dans le domaine de la fabrication de sachets d'emballage.

En particulier dans le domaine de l'affichage, on utilise fréquemment des films support de publicité repliés sur eux-mêmes en boucle fermée et ainsi reliés, à leurs extrémités rendues adjacentes, par les éléments ou profilés d'accrochage précités. Ces films sont généralement entraînés à déplacement en regard d'une fenêtre pour modifier la plage d'informations ainsi rendue visible.

Dans le domaine des sachets d'emballage il est connu d'équiper des films, au niveau de l'embouchure de sachets de profilés de fermeture permettant, par leur séparation, l'ouverture des sachets et un libre accès à leur contenu tout en autorisant une refermeture ultérieure.

Les éléments ou profilés d'accrochage ou de fermeture peuvent faire l'objet de nombreux modes de réalisation. Il peut s'agir de crochets complémentaires, de structures mâle/femelle complémentaires ou encore de systèmes type velours ou boucles/crochets, voire tout système équivalent.

De tels profilés d'accrochage ou de fermeture sont généralement conditionnés sous forme d'une bande enroulée sur un mandrin support. L'un des problèmes posé lors d'une utilisation industrielle est celle du raccord entre la fin d'une telle réserve et le début d'une réserve suivante pour approvisionner une machine de production.

Jusqu'ici, la technique traditionnelle de raccord entre deux réserves de profilés d'accrochage ou de fermeture consiste à relier les extrémités de deux profilés à l'aide d'une bande autocollante. Cette technique s'avère cependant délicate à réaliser. En effet, pour permettre un engagement correct sur la machine d'exploitation, il est nécessaire d'obtenir un alignement parfait entre les deux profilés. Par ailleurs, la bande autocollante ne doit pas faire obstacle au défilement. Il est donc souvent indispensable de retoucher par des coupes la bande autocollante avant d'autoriser l'acheminement.

Les moyens ainsi connus ne donnent donc pas totale satisfaction.

On notera par ailleurs, que la technique connue précitée conduit souvent à une résistance à la traction faible.

Le document FR-A-2036112 décrit un procédé de production de fermetures à glissière sous forme de longueurs d'une chaîne continue de fermeture à curseur du type à spirales plastiques. Le procédé décrit consiste à détacher une succession de longueurs de fermeture à glissière à partir de la chaîne continue par des lignes de coupe transversales traversant les rubans et les spirales. Le procédé comprend une étape de chauffage des spirales plastiques afin de conserver les circonvolutions et éviter que les spirales plastiques ne se desserrent ou ne se détachent. Les fermetures à glissière obtenues grâce à ce procédé sont munies de prolongements usuels à leurs extrémités longitudinales.

La présente invention a maintenant pour but de proposer de nouveaux moyens présentant des propriétés améliorées par rapport à l'état de l'art.

Ce but est atteint dans le cadre de la présente invention, grâce à un procédé de raccordement de deux ensembles de profilés de fermeture ou d'accrochage, qui comprend les étapes consistant à :
- tailler les extrémités respectives des deux ensembles de sorte que chacun de ceux-ci présente deux éléments dont les bords extrêmes sont décalés relativement dans le sens longitudinal,
- engager les extrémités de ces deux ensembles dans un guide comprenant des moyens d'alignement respectifs des deux ensembles tout en laissant accès à une partie au moins des zones superposées des deux ensembles, et
- relier par soudure les extrémités adjacentes des deux ensembles ainsi positionnés.

La présente invention concerne également un guide pour la mise en oeuvre du procédé précité, comprenant des moyens d'alignement respectifs des deux ensembles tout en laissant accès à une partie au moins des zones superposées des deux ensembles.

Selon un mode de réalisation préférentiel, le guide précité comprend d'une part, une gorge longitudinale apte à recevoir en position d'alignement mutuel les moyens d'accrochage ou de fermeture desdits profilés et d'autre part, des lames encadrant cette gorge et adaptées pour prendre position entre des voiles support desdits ensembles.

D'autres caractéristiques, buts et avantages de la présente invention apparaîtront à la lecture de la description détaillée qui va suivre, et en regard des dessins annexés, donnés à titre d'exemples non limitatifs et sur lesquels :
- la figure 1 représente une vue schématique d'un guide conforme à la présente invention,
- les figures 2, 3, 4 et 5 représentent schématiquement quatre étapes successives d'un procédé de raccordement de profilés de fermeture conforme à la présente invention,
- la figure 6 représente schématiquement une variante de mise en oeuvre de la présente invention,
- la figure 7 représente schématiquement une vue en perspective de deux ensembles de profilés de fermeture raccordés conformément à l'invention, et
- les figures 8 et 9 représentent des vues en coupe transversale de deux variantes de réalisation de profilés de fermeture susceptibles d'être utilisés dans le cadre de l'invention.

On aperçoit sur la figure 1 annexée, un guide formé d'une plaque rectiligne monobloc allongée 10.

Typiquement, la plaque a une longueur de l'ordre de 10 à 15cm et une largeur de l'ordre de 1 à 2cm.

Selon le mode de réalisation représenté sur la figure 1, la plaque 10 est munie, au voisinage de l'une de ces extrémités d'un orifice ou oeillet traversant 12 destiné à faciliter sa manipulation et/ou son rangement par accrochage sur un support. Cependant, un tel orifice 12 n'intervient pas directement dans le processus de raccordement conforme à la présente invention.

Comme indiqué précédemment, la plaque 10 définit d'une part, une gorge longitudinale 20 apte à recevoir en position d'alignement mutuel les moyens d'accrochage ou de fermeture 112, 122 des profilés 110, 120 à raccorder et d'autre part, des lames 30, 32 encadrant cette gorge 20 et adaptées pour prendre position entre des voiles support 114, 124 desdits ensembles.

Une telle gorge 20 et de telles lames 30, 32 peuvent faire l'objet de nombreux modes de réalisation.

En pratique, comme illustré sur la figure 1, ces moyens sont réalisés à l'aide d'une découpe longitudinale dont la plaque 10 débouchant sur l'extrémité longitudinale de celle-ci opposée à l'oeillet 12.

Plus précisément encore, selon le mode de réalisation préférentiel illustré sur la figure 1, la gorge 20 est formée par une fente rectiligne longitudinale formée à mi largeur dans la plaque 10. La largeur de cette fente formant la gorge 20 est complémentaire de la largeur des moyens de fermeture 112, 122. Elle est typiquement de l'ordre de quelques mm. Les deux lames 30, 32 sont formées de part et d'autre de la gorge 20. La fente formant la gorge 20 débouche sur l'extrémité longitudinale de la plaque 10 opposée à l'oeillet 12 sous forme d'une découpe évasée en dièdre concave délimité par deux arêtes rectilignes en V 31, 33 formant des biseaux en extrémité des lames 30, 32.

Comme l'homme de l'art le comprendra, cette découpe évasée est destinée à faciliter l'engagement des profilés de fermeture.

A son autre extrémité, dirigée vers le centre de la plaque 10, la fente formant la gorge 20 débouche dans une lumière oblongue 40 dont la plus grande extension s'étend transversalement par rapport à l'axe longitudinal de la plaque 10. Cette lumière oblongue 40 est destinée à recevoir l'un des ensembles. A cette fin, la longueur de la lumière 40 orientée transversalement par rapport à l'axe longitudinal de la plaque 10 est de préférence au moins égale à la largeur des voiles 114, 124 des ensembles de fermeture.

Typiquement, la lumière oblongue 40 a une longueur (transverse à l'axe longitudinal de la plaque 10) de l'ordre de 10 à 15mm, tandis que la largeur (parallèle à l'axe longitudinal de la plaque 10) est de l'ordre de 5mm.

La gorge 20 s'étend typiquement sur la moitié de la longueur de la plaque 10.

La plaque 10 peut être réalisée en tout matériau approprié, par exemple en métal ou en matériaux thermoplastiques.

On va maintenant décrire le procédé de raccordement conforme à la présente invention.

Comme montré sur la figure 2, la première étape consiste à découper les extrémités des deux ensembles à raccorder de sorte que chacun de ceux-ci possède deux éléments dont les extrémités respectives sont décalées relativement dans le sens longitudinal.

L'écart longitudinal entre les extrémités de ces deux éléments est typiquement de l'ordre de 1 à 5cm.

Dans le cas de profilés de fermeture type mâle/femelle, de préférence pour un premier ensemble l'élément de plus grande longueur est un élément femelle, tandis que pour le deuxième ensemble, l'élément de plus grande longueur est de type mâle complémentaire.

Sur la figure 2, de manière arbitraire, l'élément dont le voile est référencé 114 présente une longueur supérieure à l'élément dont le voile est référencé 124.

Comme illustré sur les figures 3 et 4, les étapes ultérieures consistent à engager les deux ensembles sur le guide 10. Comme illustré sur la figure 3, l'un des ensembles est engagé par l'extrémité de la gorge 20 adjacente à la lumière 40. Pour cela, par exemple, le voile 114a de grande longueur est engagé dans la lumière 40 puis glissé en position sous-jacente aux lames 30, 32 tandis que le voile 124a de plus faible longueur est positionné au dessus de celles-ci.

Les moyens de fermeture 112a, 122a de ces éléments sont placés dans la gorge 20.

Le deuxième ensemble est engagé sur le guide 10 par l'extrémité longitudinale de celui-ci. Le deuxième ensemble est inversé par rapport au premier. C'est-à-dire que si pour le premier ensemble le voile 114a de grande longueur est glissé en position sous-jacente aux lames 30, 32, inversement pour le deuxième ensemble le voile 114b de grande longueur est placé au dessus de celles-ci, tandis que le voile 124b de plus faible longueur est placé en position sous-jacente aux lames 30, 32.

Une fois les deux ensembles 100a, 100b rapprochés en position adjacentes par leurs extrémités, les deux voiles de grande longueur étant en partie superposés, il suffit comme illustré sur la figure 5 de procéder à une soudure des deux ensembles 100a, 100b pour relier ceux-ci.

Il s'agit de préférence, d'une soudure par points 50 typiquement à l'aide d'une pointe chaude 60 et qui plus est au niveau des moyens de fermeture 114, 124 au niveau de la gorge 20. Dans ce cas, la gorge 20 évite tout débordement de la soudure.

En variante, la soudure peut être automatisée avec une barre et des pointes.

Selon encore une autre variante, comme illustré sur la figure 6, les ensembles peuvent être fixés par soudure aux ultrasons au niveau de la gorge 20.

La zone de soudure concerne de préférence les parties superposées des deux ensembles. Elle peut cependant également s'étendre en partie sur chacun de ces deux ensembles au delà des zones superposées précitées.

Selon encore une autre variante de réalisation, on peut envisager de souder également entre elles les extrémités transversales adjacentes des deux ensembles pour éviter tout accrochage de celles-ci lors du défilement ultérieur des profilés.

Il suffit alors de laisser l'ensemble se refroidir et de retirer le guide par déformation élastique des voiles 114, 124 pour disposer d'une bande continue de profilés.

Le procédé conforme à la présente invention permet d'obtenir un assemblage présentant une résistance à la traction supérieure à l'état de l'art.

Les profilés d'accrochage ou de fermeture, susceptibles d'être utilisés dans le cadre de la présente invention, peuvent faire l'objet de toute variante appropriée. Il s'agit avantageusement de profilés en matériaux thermoplastiques, par exemple de polypropylène. Sur les figures 8 et 9 annexées, on a représenté des ensembles 100 comprenant deux éléments 110, 120 comportant respectivement des moyens de fermeture ou d'accrochage 112, 122 portés par des voiles 114, 124.

Leur configuration peut faire l'objet de diverses variantes de réalisation.

On a représenté sur les figures 8 et 9, deux modes de réalisation préférentiels non limitatifs.

On aperçoit sur la figure 8, un premier mode de réalisation selon lequel les moyens d'accrochage ou de fermeture sont formés de structures en crochets 112, 122.

On a représenté sur la figure 9, une variante de réalisation selon laquelle le profilé 112 est formé d'une structure mâle, tandis que le profilé 122 est formé d'une structure femelle complémentaire.

Bien entendu la présente invention n'est pas limitée aux modes de réalisation particuliers qui viennent d'être décrits mais s'étend à toute variante conforme à son esprit.

## Revendications

1. Procédé de raccordement de deux ensembles (100a, 100b) de profilés de fermeture ou d'accrochage, qui comprend les étapes consistant à :
- tailler les extrémités respectives des deux ensembles (100a, 100b) de sorte que chacun de ceux-ci présente deux éléments (110, 120) dont les bords extrêmes sont décalés relativement dans le sens longitudinal,
- engager les extrémités de ces deux ensembles (100a, 100b) dans un guide (10) comprenant des moyens (20, 30, 32) d'alignement respectifs des deux ensembles (100a, 100b) tout en laissant accès à une partie au moins des zones superposées des deux ensembles (100a, 100b), et
- relier par soudure (50) les extrémités adjacentes des deux ensembles (100a, 100b) ainsi positionnés.

2. Procédé selon la revendication 1, **caractérisé par le fait que** le guide comprend d'une part, une gorge longitudinale (20) apte à recevoir en position d'alignement mutuel les moyens d'accrochage ou de fermeture (112, 122) desdits profilés (110, 120) et d'autre part, des lames (30, 32) encadrant cette gorge (20) et adaptées pour prendre position entre des voiles support (114, 124) desdits ensembles.

3. Procédé selon la revendication 2, **caractérisé par le fait que** l'étape de soudure est opérée au niveau de la gorge (20).

4. Procédé selon l'une des revendications 1 à 3, **caractérisé par le fait que** l'étape de soudure est une soudure à chaud par points.

5. Procédé selon l'une des revendications 1 à 3, **caractérisé par le fait que** l'étape de soudure est une soudure par ultrasons.

6. Procédé selon l'une des revendications 2 à 5, **caractérisé par le fait que** la gorge (20) débouche dans une lumière transversale (40) et l'un des ensembles est engagé sur le guide par cette lumière (40).

7. Procédé selon l'une des revendications 1 à 6, **caractérisé par le fait que** l'écart longitudinal entre les extrémités des deux éléments (110, 120) de chaque ensemble (100a, 100b) est de l'ordre de 1 à 5cm.

8. Procédé selon l'une des revendications 1 à 7, **caractérisé par le fait que** les deux ensembles sont engagés en position inversée sur le guide (10), c'est-à-dire l'un ayant un voile support (114a) de plus grande longueur au-dessous du guide et l'autre ayant un voile (114b) de plus grande longueur au-dessus du guide.

9. Procédé selon l'une des revendications 1 à 8, **caractérisé par le fait que** la soudure est réalisée au niveau des moyens d'accrochage ou de fermeture (114, 124).

10. Procédé selon l'une des revendications 1 à 9, **caractérisé par le fait que** la soudure est réalisée au niveau des extrémités transversales adjacentes des ensembles (100a, 100b).

11. Guide pour la mise en oeuvre du procédé conforme à l'une des revendications 1 à 10, **caractérisé en ce qu'**il comprend des moyens (20, 30, 32) d'alignement respectifs des deux ensembles (100a, 100b) tout en laissant accès à une partie au moins des zones superposées des deux ensembles.

12. Guide selon la revendication 11, **caractérisé en ce qu'**il comprend d'une part, une gorge (20) longitudinale apte à recevoir en position d'alignement mutuel les moyens d'accrochage ou de fermeture (112, 122) desdits profilés et d'autre part, des lames (30, 32) encadrant cette gorge (20) et adaptées pour prendre position entre des voiles (114, 124) support desdits ensembles.

13. Guide selon la revendication 12, **caractérisé en ce que** la gorge débouche dans une lumière oblongue transversale (40).

14. Guide selon la revendication 13, **caractérisé en ce que** la longueur de la lumière (40) est de l'ordre de grandeur de la largeur des voiles (114, 124) des profilés de fermeture.

15. Guide selon l'une des revendications 12 ou 14, **caractérisé en ce que** la gorge débouche sur l'extrémité longitudinale du guide sous forme d'une découpe évasée (31, 33).

## Claims

1. Method for connecting two assemblies (100a, 100b) of closure or hooking profiles, including the steps of:
cutting the respective ends of both assemblies (100a, 100b) so that each of them comprises two members (110, 120) which furthest edges are relatively offset lengthwise,
engaging the ends of these two assemblies (100a, 100b) into a guide (10) comprising respective register means (20, 30, 32) of both assemblies (100a, 100b) while allowing access to a part of at least the superimposed areas of both assemblies (100a, 100b), and
welding (50) the ends adjacent to both assemblies (100a, 100b) thus positioned.

2. Method according to claim 1, **characterized in that** the guide comprises on the one hand, a longitudinal groove (20) suited to receive in mutual register position, the hooking or closure means (112, 122) of said profiles (110, 120) and on the other hand, blades (30, 32) surrounding this groove (20) and adapted to be positioned between supporting webs (114, 124) of said assemblies.

3. Method according to claim 2, **characterized in that** the welding step is carried out at the groove (20).

4. Method according to one of the claims 1 to 3, **characterized in that** the welding step is a hot spot weld.

5. Method according to any one of the claims 1 to 3, **characterized in that** the welding step is a laser weld.

6. Method according to one of the claims 2 to 5, **characterized** on that the groove (20) leads to a cross lumen (40) and one of the assemblies is engaged on the guide through this lumen (40).

7. Method according to one of the claims 1 to 6, **characterized in that** the longitudinal distance between the ends of the two members (110, 120) of each assembly (100a, 100b) is ranging from 1 to 5 cm.

8. Method according to one of the claims 1 to 7, **characterized in that** both assemblies are engaged in reverse position on the guide (10), is to say one having a supporting web (114a) of greater length beneath the guide and the other having a web (114b) of greater length above the guide.

9. Method according to one of the claims 1 to 8, **characterized in that** the weld is carried out at the hooking or closure means (114, 124).

10. Method according to any one of the claims 1 to 9, **characterized in that** the weld is carried out at the cross ends adjacent to the assemblies (100a, 100b).

11. Guide for the implementation of the method according to one of the claims 1 to 10, **characterized in that** it comprises respective register means (20, 30, 32) of both assemblies (100a, 100b) while allowing access to a part of at least superimposed areas of both assemblies.

12. Guide according to claim 11, **characterized in that** it comprises on the one hand, a longitudinal groove (20) suited to receive in mutual register position, hooking or closure means (112, 122) of said profiles and on the other hand, blades (30, 32) surrounding this groove (20) and adapted to be positioned between supporting webs (114, 124) of said assemblies.

13. Guide according to claim 12, **characterized in that** the groove leads to a cross oblong lumen (40).

14. Guide according to claim 13, **characterized in that** the length of the lumen (40) represents the width of the webs (114, 124) of the closure profiles.

15. Guide according to any of claim 12 or 14, **characterized in that** the groove leads to the longitudinal end of the guide as a flared cut (31, 33).

## Patentansprüche

1. Verfahren zum Verbinden von zwei Einheiten (100a, 100b) von Profilverschlüssen bzw. -halterungen, das die Schritte umfasst, die darin bestehen:
- Zuschneiden der jeweiligen Enden der zwei Einheiten (100a, 100b) derart, dass jedes von ihnen zwei Elemente (110, 120) aufweist, deren äußerste Ränder in Längsrichtung relativ versetzt sind,
- Einführen der Enden dieser zwei Einheiten (100a, 100b) in eine Führung (10), die jeweilige Mittel (20, 30, 32) zur Ausrichtung der zwei Einheiten (100a, 100b) umfasst, wobei Zugang zu mindestens einem Abschnitt der übereinanderliegenden Bereiche der zwei Einheiten (100a, 100b) verbleibt, und
- Verbinden der benachbarten Enden der zwei derart positionierten Einheiten (100a, 100b) durch Schweißen (50).

2. Verfahren nach Anspruch 1, **dadurch gekennzeichnet, dass** die Führung einerseits eine längliche Rille (20) umfasst, die imstande ist, die Verschluss- bzw. Haltemittel (112, 122) der Profile (110, 120) in Position gegenseitiger Ausrichtung aufzunehmen, und andererseits Plättchen (30, 32), die diese Rille (20) umschließen und geeignet sind, sich zwischen den Trägerelementen (114, 124) der Sets zu positionieren.

3. Verfahren nach Anspruch 2, **dadurch gekennzeichnet, dass** der Schritt des Schweißens auf Ebene der Rille (20) erfolgt.

4. Verfahren nach einem der Ansprüche 1 bis 3, **dadurch gekennzeichnet, dass** der Schritt des Schweißens Punktwarmschweißen ist.

5. Verfahren nach einem der Ansprüche 1 bis 3, **dadurch gekennzeichnet, dass** der Schritt des Schweißens Ultraschallschweißen ist.

6. Verfahren nach einem der Ansprüche 2 bis 5, **dadurch gekennzeichnet, dass** die Rille (20) in eine transversale Öffnung (40) mündet und eine der Einheiten von dieser Öffnung (40) auf der Führung festgespannt wird.

7. Verfahren nach einem der Ansprüche 1 bis 6, **dadurch gekennzeichnet, dass** der Längsabstand zwischen den Enden der zwei Elemente (110, 120) jeder Einheit (100a, 100b) zirka 1 bis 5 cm beträgt.

8. Verfahren nach einem der Ansprüche 1 bis 7, **dadurch gekennzeichnet, dass** die zwei Einheiten in umgekehrter Position auf der Führung (10) festgespannt sind, das heißt, dass ein Trägerelement (114a) der einen Einheit mit der größeren Länge unter der Führung ist und ein Trägerelement (114b) der anderen Einheit mit der größeren Länge über der Führung ist.

9. Verfahren nach einem der Ansprüche 1 bis 8, **dadurch gekennzeichnet, dass** das Schweißen auf Ebene der Halte- bzw. Verschlussmittel (114, 124) erfolgt.

10. Verfahren nach einem der Ansprüche 1 bis 9, **dadurch gekennzeichnet, dass** das Schweißen auf Ebene der benachbarten transversalen Enden der Einheiten (100a, 100b) erfolgt.

11. Führung zur Umsetzung des Verfahren nach einem der Ansprüche 1 bis 10, **dadurch gekennzeichnet, dass** sie jeweilige Mittel (20, 30, 32) zur Ausrichtung der zwei Einheiten (100a, 100b) umfasst, wobei Zugang zu mindestens einem Abschnitt der übereinanderliegenden Bereiche der zwei Einheiten verbleibt.

12. Führung nach Anspruch 11, **dadurch gekennzeichnet, dass** sie einerseits eine längliche Rille (20) umfasst, die imstande ist, die Verschluss- bzw. Haltemittel (112, 122) der Profile in Position gegenseitiger Ausrichtung aufzunehmen, und andererseits Plättchen (30, 32), die diese Rille (20) umschließen und geeignet sind, sich zwischen den Trägerelementen (114, 124) der Einheiten zu positionieren.

13. Führung nach Anspruch 12, **dadurch gekennzeichnet, dass** die Rille in eine transversale längliche Öffnung (40) mündet.

14. Führung nach Anspruch 13, **dadurch gekennzeichnet, dass** die Länge der Öffnung (40) ungefähr der Breite der Trägerelemente (114, 124) der Verschlussprofile entspricht.

15. Führung nach einem der Ansprüche 12 oder 14, **dadurch gekennzeichnet, dass** die Rille auf dem Längsende der Führung in Form eines konisch erweiterten Ausschnitts (31, 33) mündet.
